# FASCICULE DE BREVET EUROPEEN

(11) **EP 0 120 831 B1**
(45) Date de publication et mention de la délivrance du brevet: **07.01.1988**
(21) Numéro de dépôt: 84870023.3
(22) Date de dépôt: 20.02.1984
(51) Int. Cl.: A46B 9/04, A46B 5/02

(54) **Perfectionnements aux brosses à dents**
Zahnbürste
Toothbrush

(30) Priorité: 21.02.1983 BE 210156; 20.01.1984 BE 212243
(43) Date de publication de la demande: 03.10.1984
(73) Titulaire: d'Argembeau, Etienne Yves G. J., B-1050 Bruxelles (BE)
(72) Inventeur: d'Argembeau, Etienne Yves G. J., B-1050 Bruxelles (BE)
(74) Mandataire: Fobe, Edouard (BE)

(56) Documents cités:
- EP-A- 0 060 592
- WO-A-81/00804
- FR-A- 569 971
- FR-A- 619 577
- US-A- 1 657 450
- US-A- 1 840 246
- US-A- 2 304 319
- US-A- 3 722 020
- US-A- 3 754 295
- US-A- 4 051 571

## Description

La présente invention est relative à une brosse à dents comportant un manche de section sensiblement rectangulaire et une tête garnie d'une touffe de poils sensiblement tangents l'un à l'autre.

On connaît des brosses à dents du type défini ci-avant par les documents US-A-3 754 295 et EP-A-60 592.

Les études cliniques et histologiques ont montré que les parodontopathies, telles que la gingivite, apparaissent non pas au niveau de la partie de la gencive qui est kératinisée, mais bien au niveau du sulcus gingival non kératinisé.

La présente invention a pour objet une brosse définie plus haut agencée de manière à permettre non seulement l'enlèvement de la plaque bactérienne qui recouvre la surface des dents, mais également un massage au niveau de la gencive sulculaire non kératinisée et de l'épithélium de jonction. Ainsi, la brosse à dents suivant la présente invention permet l'élimination de la plaque bactérienne de toute la surface (non mastiquante et mastiquante) des dents, y compris la surface au niveau de la gencive sulculaire et la surface intermédiaire, ainsi qu'un brossage et un massage de la gencive sulculaire assurant une kératinisation de celle-ci.

La brosse à dents suivant l'invention se différencie des brosses à dents classiques, tant par les dimensions et la forme des touffes de poils que par la forme et les dimensions de la tête portant ces touffes de poils, ainsi que par la forme et les dimensions du manche auquel la tête est reliée, ces différences permettant d'obtenir une brosse à dents offrant les avantages mentionnés dans le paragraphe précédent, grâce à un mode d'utilisation radicalement différent de celui des brosses à dents classiques, comme on le verra plus loin.

La brosse à dents du type défini dans le premier paragraphe du présent mémoire est essentiellement caractérisée en ce que sa tête présente une section transversale circulaire ou elliptique, dont le diamètre ou la largeur est inférieur à la largeur du manche, en ce que les poils de la touffe ont une longueur, par rapport à la tête, d'environ 10 à 15 mm et en ce que la largeur de la touffe de poils est d'environ 0,5 à 3 mm.

Selon une particularité de l'invention, la largeur de l'unique touffe de poils correspond sensiblement à la profondeur du sillon sulculaire.

Selon une autre particularité de l'invention, les poils de la touffe sont insérés dans une fenêtre allongée traversant de part en part la tête d'une face de celle-ci à sa face opposée, cette dernière face laissant apparaître l'extrémité des poils soudés entre eux et présentant des conduits capillaires entre eux.

Grâce aux formes et dimensions caractéristiques de la brosse à dents suivant l'invention, celle-ci peut être utilisée d'une manière totalement différente de celle des brosses classiques.

Lors de l'utilisation des brosses classiques, on brosse les dents à l'aide des extrémités libres des poils suivant un mouvement alternatif.

Ce mode d'utilisation des brosses à dents classiques empêche d'atteindre certaines surfaces difficilement accessibles, en sorte que l'élimination de la plaque bactérienne y est mal assurée et que l'apparition de parodontopathies récidivantes n'y est pas convenablement empêchée. La conformation et le mode d'utilisation des brosses à dents classiques ne permettent, par ailleurs, qu'une pénétration médiocre et irrégulière des poils dans le sulcus gingival, en sorte que l'élimination de la plaque bactérienne et que la disparition de parodontopathies dans ce sulcus ne sont pas assurées.

La brosse suivant la présente invention convient éminemment pour être utilisée suivant une technique originale permettant aux extrémités des poils de pénétrer jusqu'au fond du sillon sulculaire, entre la crête gingivale et les dents, de manière à assurer un massage doux de la surface interne de la gencive gingivale et à favoriser l'apparition homogène d'une kératinisation protectrice de cette surface. Par ailleurs, les poils tangents de la brosse suivant l'invention sont utilisés pour racler par leur surface latérale, plutôt que de brosser par leurs extrémités, la surface latérale des dents.

D'autres particularités et détails de l'invention ressortiront de la description suivante des dessins ci-annexés qui montrent schématiquement une forme de réalisation d'une brosse à dents suivant l'invention, ainsi que la technique d'utilisation de celle-ci.

Dans ces dessins:
- la figure 1 est une vue en perspective d'une forme de réalisation d'une brosse à dents suivant l'invention;
- la figure 2 est, à plus grande échelle, une coupe suivant la ligne II-II de la figure 1;
- la figure 3 est une vue en élévation montrant une brosse suivant l'invention en position de service contre une dent;
- la figure 4 est une vue en plan dans le sens de la flèche Z de la figure 3, et
- la figure 5 est une vue en élévation dans le sens de la flèche W à la figure 3.

Dans ces différentes figures, les mêmes notations de référence désignent des éléments identiques.

La brosse suivant l'invention, représentée à la figure 1 des dessins, comprend un manche 1 se terminant par une tête 2 portant une seule touffe comprenant une multitude de poils 3 faisant saillie par rapport à une face 4 de la tête 2 et tangents l'un à l'autre.

Au lieu de s'étendre dans le prolongement de la tête 2, comme montré à la figure 1, le manche 1 de la brosse peut être incliné ou courbé de telle sorte que la tête 2 portant les poils 3 soit à un niveau inférieur à celui du manche ou d'une partie de celui-ci, lorsque la brosse est posée sur une surface en ayant ses poils dirigés vers le haut. Cette disposition favorise l'accès des poils aux dents, en particulier du côté lingual de la couronne dentaire.

La touffe de poils 3 peut comporter, par exemple, mille deux cents poils ou brins monofilamen- taires rigides, par exemple en nylon, d'un diamètre de 0,22 millimètre, formant une touffe dense, dont la largeur La correspond sensiblement à la profondeur du sillon sulculaire, cette profondeur étant d'environ 0,5 à 3 millimètres.

Les poils ont, de préférence, une longueur identique et font saillie par rapport à la tête 2 sur une distance au moins égale à la hauteur maximale moyenne des dents, soit en pratique une longueur Lₒ de 10 à 15 millimètres. Les extrémités libres des poils forment une surface plane, cette surface pouvant cependant être légèrement convexe et concave. La surface formée par les extrémités libres des poils est dense et exempte de poils saillants et d'aspérités. La longueur L'ₒ de la touffe de poils 3 n'est pas critique. Elle peut varier, par exemple, entre 15 et 25 millimètres.

La touffe de poils 3 est insérée dans une fenêtre 5 percée de part en part dans la tête 2 de la face 4 de celle-ci à sa face opposée 6. Cette face 6 laisse apparaître l'extrémité des poils soudés entre eux et présentant des centaines de conduits capillaires.

Les extrémités libres des poils individuels ont, de préférence, la forme d'une tête arrondie, telle qu'une tête de champignon.
La tête 2 présente une section transversale circulaire sur toute sa longueur et est raccordée en 8 à un manche 1 ayant une section transversale rectangulaire. Le diamètre de la tête 2 est, de préférence, d'environ 3 à 5 millimètres.

Au lieu d'avoir une section transversale circulaire, la tête 2 peut avoir une section transversale elliptique.

Aux figures 1 et 2, le manche 1 présente une section transversale carrée.

Le plan longitudinal médian, schématisé par la ligne en traits mixtes P₁ à la figure 2, de la touffe de poils 3 fait un angle de 45°, avec le plan P₂ d'au moins une face du manche tournée vers l'extrémité libre de la touffe de poils 3. Comme on le voit à la figure 2, le plan P₁ est un plan bissecteur faisant un angle a de 45° avec les plans Pε, P₃ de deux faces symétriques 9 et 10 de son manche 1 de section transversale carrée, tournées vers l'extrémité libre de la touffe de poils 3. Le plan Pᵢ contient, par ailleurs, les arêtes opposées 11 et 12 du manche 1.

Grâce à l'angle a précité entre les plans P₂, P₃ des faces 9 et 10 du manche 1 et le plan longitudinal médian P₁ de la touffe de poils 3, l'utilisateur dispose d'un moyen sûr pour orienter convenablement la touffe de poils 3 lorsqu'il prend la brosse en main. Ainsi, lorsque l'utilisateur est droitier et qu'il désire brosser les dents du bas, il pose le pouce de la main droite sur la face 10, tandis que lorsqu'il est gaucher, il applique le pouce de la main gauche sur la face 9 du manche. Lorsque le manche 1 est tenu en main droite de cette façon, la touffe de poils 3 est orientée, de façon à permettre l'utilisation de la brosse selon la technique décrite plus loin qui est tout-à-fait différente du ou des modes classiques d'utilisation des brosses à dents connues.

La tête 2 et la touffe de poils 3 de la brosse sulculaire compacte suivant l'invention ont des dimensions largement inférieures à celles des brosses classiques.

Grâce à la conformation et aux dimensions de la tête 2 de la touffe de poils 3 et du manche 1, la brosse suivant l'invention, en particulier celle illustrée aux figures 1 et 2, peut être utilisée selon une technique permettant de déloger la plaque bactérienne ainsi que les cellules desquamées de la gencive jonctionnelle et sulculaire, tout en permettant un raclage des surfaces vestibulaire et linguale des dents.

La technique d'utilisation de la brosse suivant l'invention est illustrée aux figures 3 à 5.

Comme on le voit à la figure 3, la brosse est disposée de façon que ses poils 3 s'étendent parallèlement à la surface vestibulaire ou linguale de la couronne dentaire, c'est-à-dire de façon que les poils, au niveau de leur extrémité libre, soient tangents à la surface latérale des dents 13 au niveau de leur collet 14. Grâce à la largeur réduite (0,5 à 3 millimètres) de la touffe de poils 3, les extrémités libres 15 des poils pénètrent dans le sillon sulculaire 16 entre la crête gingivale 17 et les dents 13. Tandis que les extrémités libres 15 des poils sont en contact avec le fond du sillon sulculaire, la surface latérale des poils est appliquée sur la surface latérale vestibulaire ou linguale de la couronne dentaire, en épousant, comme le montre la figure 3, la forme sinueuse de cette couronne. Lorsque la tête 2 et la touffe de poils 3 sont dans la position montrée aux figures 3 et 4, dans laquelle la tête 2 est parallèle au plan acclusal X, on exerce une pression sur la tête 2 vers le centre des dents. De cette façon, les poils 3 se disposent régulièrement tout le long du sillon gingival 16, en suivant le pourtour du collet 14 des dents 13 jusqu'à l'espace interdentaire. On soumet ensuite la tête 2 de la brosse à un mouvement de va-et-vient vibratoire de faible amplitude dans le sens des flèches Y, de façon que les extrémités libres 15 des poils 3 enfoncées dans le sillon gingival 16 assurent un massage et un raclage de l'intérieur de ce sillon gingival 16, tandis que les poils 3 balayent par leur surface latérale la surface latérale vestibulaire ou linguale de la couronne dentaire.

La figure 5 montre le mouvement sinueux que les poils 3 prennent en raclant par leur surface latérale la surface coronnaire des dents, tandis que les extrémités libres 15 des poils massent le sillon gingival 16.

On voit ainsi qu'au lieu d'être dirigés vers la surface latérale des dents, les poils 3 de la brosse suivant l'invention s'étendent parallèlement à cette surface latérale. En fait, les extrémités libres 15 des poils 3 enfoncées dans le sillon gingival 16 ne subissent quasiment pas de déplacement dans ce sillon et massent simplement le sulcus gingival et papillaire. Grâce à ce massage et à l'effet de capillarité créé par les poils tangents l'un à l'autre, il se produit une aspiration de la plaque bactérienne depuis l'intérieur du sillon gingival 16 vers la face dorsale 6 de la tête 2 de la brosse, tandis que la surface de la couronne et du collet des dents 13 est nettoyée par la face latérale des poils qui balaye cette surface.

La technique d'utilisation susdécrite de la brosse suivant l'invention permet une élimination parfaite de la plaque bactérienne contenue dans le sillon gingival et un nettoyage de la surface coronnaire et du collet des dents, sans irritation gingivale, sans risque de griffage ou d'abrasion de la surface coronnaire et du collet des dents et sans qu'une pression soit exercée par la partie kératinisée de la gencive sur la dent (ce qui évite tout risque de récession gingivale). Le massage de la surface interne du sillon gingival par les extrémités libres 15 des poils 3 favorise une kératinisation homogène assurant une protection de la couche cellulaire de cette surface interne.

La forme et les dimensions de la tête 2 de la brosse sulculaire compacte suivant l'invention rendent pratiquement impossible tout brossage susceptible de causer des lésions gingivales et d'autres lésions dans la bouche de l'utilisateur.

## Revendications

1. Brosse à dents comportant un manche (1) de section sensiblement rectangulaire et une tête (2) garnie d'une touffe de poils (3) sensiblement tangents l'un à l'autre, caractérisée en ce que la tête (2) présente une section transversale circulaire ou elliptique, dont le diamètre ou la largeur est inférieur à la largeur du manche (1), en ce que les poils de la touffe (3) ont une longueur (Lo), par rapport à la tête (2), d'environ 10 à 15 mm et en ce que la largeur (La) de la touffe de poils est d'environ 0,5 à 3 mm.

2. Brosse à dents suivant la revendication 1, caractérisée en ce que la largeur (La) de l'unique touffe de poils (3) correspond sensiblement à la profondeur du sillon sulculaire (16).

3. Brosse à dents suivant l'une quelconque des revendications précédentes, caractérisée en ce que les poils (3) de la touffe sont insérés dans une fenêtre allongée (5) traversant de part en part la tête (2) d'une face (4) de celle-ci à sa face opposée (6), cette dernière face (6) laissant apparaître l'extrémité des poils soudés entre eux et présentant des conduits capillaires entre eux.

## Claims

1. Toothbrush comprising a handle (1) which has a substantially rectangular cross-section and a head (2) provided with a tuft of bristles (3) which are substantially tangent to each other, characterized in that the head (2) has a circular or elliptical cross-section, the diameter or width of which is smaller than the width of the handle (1), in that the bristles of the tuft (3) have a length (Lₒ) from the head (2) of about 10to 15 mm and in that the width (Lₐ) of the tuft of bristles is of about 0.5 to 3 mm.

2. Toothbrush according to claim 1, characterized in that the width (Lₐ) of the single tuft of bristles (3) substantially corresponds to the depth of the gingival sulcus (16).

3. Toothbrush according to anyone of the preceding claims, characterized in that the bristles (3) of the tuft are inserted in an elongated opening (5) which extends through the head (2) from one face (4) thereof to its opposite face (6), this latter face (6) revealing the end of the bristles welded together and being provided with capillary passages between them.

## Patentansprüche

1. Zahnbürste, umfassend einen Stiel (1) von im wesentlichen rechteckigem Schnitt und einen Kopf (2), der mit einem Büschel Borsten (3) versehen ist, welche einander im wesentlichen tangieren, dadurch gekennzeichnet, dass der Kopf (2) einen kreisförmigen oder elliptischen Querschnitt aufweist, wobei der Durchmesser oder die Breite geringer ist als die Breite des Stiels (1), dass die Borsten des Büschels (3), bezogen auf den Kopf (2), eine Länge (Lₒ) von etwa 10 bis 15 mm haben, und dass die Breite (Lₐ) des Borstenbüschels etwa 0,5 bis 3 mm beträgt.

2. Zahnbürste nach Anspruch 1, dadurch gekennzeichnet, dass die Breite (Lₐ) des einzigen Borstenbüschels (3) im wesentlichen der Tiefe der Furchenrille (16) entspricht.

3. Zahnbürste nach einem der vorhergehenden Ansprüche, dadurch gekennzeichnet, dass die Borsten (3) des Büschels in einer länglichen, den Kopf (2) von einer Seite (4) desselben zu dessen gegenüberliegender Seite (6) vollständig durchquerenden Ausnehmung (5) eingesetzt sind, wobei die Seite (6) das Ende der aneinandergeschweissten und zwischen ihnen Kapillarleitungen aufweisenden Borsten sichtbar werden lässt.
